# EUROPÄISCHE PATENTSCHRIFT

(11) **EP 0 352 658 B1**
(45) Veröffentlichungstag und Bekanntmachung des Hinweises auf die Patenterteilung: **27.04.1994**
(21) Anmeldenummer: 89113452.0
(22) Anmeldetag: 21.07.1989
(51) Int. Cl.: E04G 17/02, E04G 11/36

(54) **Haltebügel**
Holding strap
Etrier de retenue

(30) Priorität: 23.07.1988 DE 8809429 U
(43) Veröffentlichungstag der Anmeldung: 31.01.1990
(73) Patentinhaber: Lötzke, Wolfgang, D-49082 Osnabrück (DE)
(72) Erfinder: Lötzke, Wolfgang, D-49082 Osnabrück (DE)
(74) Vertreter: Busse & Busse Patentanwälte

(56) Entgegenhaltungen:
- DE-A- 3 346 318
- DE-U- 8 532 735

## Beschreibung

Die Erfindung bezieht sich auf einen Haltebügel für vorzugsweise senkrecht festzulegende Dielen für Deckenbetonierungen mit einem in etwa orthogonal zu einem Mauerschenkel ausgerichteten Dielenschenkel. Dabei hat der Mauerschenkel vorzugsweise zumindest bereichsweise paarweise an Längsseitenkanten gegenüberliegend angeordnete Sollbruchausnehmungen sowie parallel zur Mauerschenkellängsachse verlaufende sickenförmige Profilierungen.

Ein Haltebügel dieser vorgenannten Art ist aus dem DE-U1-85 32 735.2 bekannt. Dieser Haltebügel soll aus Metall bestehen und hat aufgrund der in Schenkellängsrichtung sowohl als auch im Dielenschenkel vorgesehenen, beispielsweise durch eine formgebende Bearbeitung hergestellte sickenförmige Profilierungen eine gegenüber einem profilierungsfrei ausgerichteten Haltebügel analoger Ausbildung erhöhte Biegefestigkeit und ist darüber hinaus infolge der vorgesehenen Sollbruchausnehmungen nach Festlegen des Mauerschenkels an dem Mauerwerk abzuknicken bzw. auf eine gewünschte Mauerschenkellänge zu bringen. Die durch die Profilierungen bei einem aus Kunststoffmaterial hergestellten Haltebügel erreichbare Biegefestigkeit reicht jedoch nicht aus, die im praktischen Betrieb erforderliche Festigkeit zu erreichen. Vielmehr ist der Haltebügel dieser Art aus Metall zu fertigen, um den Belastungen bei Deckenbetonierungen gerecht zu werden. Ein aus Metall hergestellter Haltebügel beinhaltet jedoch den Nachteil, daß im fertigen Bauwerk Kältebrücken vorhanden und somit die Vorschriften der geltenden Wärmeschutzverordnung in aller Regel nicht einzuhalten sind. Zudem beinhaltet ein aus Metall gefertigter Haltebügel die Gefahr, daß insbesondere im Bereich des Dielenschenkels, der im fertigen Bauwerk mit einer Putzschicht versehen ist, es infolge Rostbildung zu unschönen Schadstellen kommt.

Es ist daher Aufgabe der vorliegenden Erfindung, einen Haltebügel der eingangs genannten Art zu schaffen, der aus anderen Materialien wie Metall, nämlich Kunststoff, gefertigt sein kann, gleichwohl jedoch eine den Belastungen bei Deckenbetonierungen hinreichende Festigkeit aufweist.

Zur Lösung dieser Aufgabe wird ein Haltebügel gemäß dem Anspruch 1 vorgeschlagen. Hinsichtlich wesentlicher weiterer Ausgestaltungen der Erfindung wird auf die Ansprüche 2 bis 15 verwiesen.

Durch die an Dielenschenkel und dem Mauerschenkel sowie in dem zwischen diesen gelegenen Eckbereich vorgesehene Verrippung und insbesondere auch durch den Zentralverrippungssteg, in dem die Öffnungen zum Einführen der Dielenbefestigungsmittel ausgebildet sind, ist der Haltebügel nach der Erfindung auch in einer Ausbildung aus einem Kunststoffmaterial in der Lage, den bei Deckenbetonierungen auftretenden Belastungen insbesondere auch hinsichtlich der momenten Belastungen in hohem Maße gerecht zu werden. Die Gefahr einer etwaigen Rostbildung und auch die Gefahr von Kältebrücken im fertigen Bauwerk kann somit mit einem Haltebügel nach der Erfindung wirksam vermieden werden. Die an dem Dielenschenkel insbesondere auch an seinem der Diele zugewandten Seite vorzusehende Verrippung, insbesondere auch in Gestalt des Zentralverrippungssteges, bietet darüber hinaus die Möglichkeit, definierte Anlageflächen für die Diele auszubilden, so daß zwischen der Verrippung, z. B. emporragenden Längsstegen, gelegene Mauerschenkelbereich nach Fertigstellung der Deckenbetonierung derart verputzt werden können, daß gegenüber den bekannten Haltebügeln in einem weiten Bereich eine erhöhte Putzmenge aufgetragen werden kann.

Der Haltebügel nach der Erfindung ist ein kostengünstiges, z. B. im Spritzgußverfahren herzustellendes Bauteil, das insbesondere bei vorgesehenen Sollbruchausnehmungen im Mauerschenkel mit nur wenigen Handgriffen auf ein z. B. gewünschtes Maß durch einfaches Abknicken abzulängen ist. Bevorzugtermaßen ist darüber hinaus der Mauerschenkel in seiner zum Mauerwerk ausgerichteten Unterseite mit z. B. stiftförmigen Abstandshaltern versehen, womit zunächst der Vorteil einhergeht, daß Bewehrungsmatten auf der Oberseite des Mauerschenkels aufliegen und sowohl die Unterseite des Mauerschenkels als auch die Bewehrungsmatten - ohne Vorsehen zusätzlicher Elemente wie auf die Schenkelfläche aufzulegende Bewehrungsmattenfüßchen - von unten her mit Beton zu versehen sind, so daß nach Entnahme der Deckenschalung lediglich die kleinen Flächen der Abstandshalter unsichtbar zu machen sind. Die Abstandshalter können darüber hinaus insbesondere auch dazu genutzt werden, um den Haltebügel auf dem Mauerwerk gegen ein Herausrutschen zur Seite bei Belastung durch das einzufüllende Material zu sichern, indem diese als Anlageelemente am Mauerwerk dienen. Zudem bieten sie insbesondere bei Mauerwerk aus gegossenem Beton den Vorteil, daß die in der Regel auf der Maueroberseite vorhandenen Unebenheiten nicht bei der Deckenbetonierung zu Hohlräumen bzw. Lufteinschlüssen führen können, da der Haltebügel auch im Bereich des Mauerwerks nahezu vollflächig mit Beton zu unterstopfen ist.

Zur weiteren Erläuterung wird auf die Zeichnung sowie die nachfolgende Beschreibung verwiesen. In der Zeichnung zeigt in schematischer perspektivischer Darstellung:
- Fig. 1: ein Ausführungsbeispiel eines Haltebügels nach der Erfindung.

Der in der Zeichnung allgemein mit 1 bezifferte Haltebügel hat einen Dielenschenkel 2 sowie einen orthogonal zu diesem ausgerichteten Mauerschenkel 3 und besteht in dem veranschaulichten Ausführungsbeispiel insgesamt aus Kunststoff. Der Mauerschenkel 3 ist in seinem dem Dielenschenkel 2 abgewandten Bereich mit in Schenkellängsrichtung verlaufenden sickenförmigen Profilierungen 4 versehen und hat von seinen Längsseitenkanten nach innen verlaufende, paarweise gegenüberliegend angeordnete Sollbruchausnehmungen 5, die den mit den Profilierungen 4 versehenen Mauerschenkellängsbereich in Längsabschnitte derart einteilen, daß der Mauerschenkel durch einfaches Abknicken auf eine üblichen Mauerstärken entsprechende Größe abzuknicken ist, wie dies exemplarisch durch die Ziffernangaben 17,5, 24, 30, 36,5 (cm) in der Zeichnung veranschaulicht ist.

Der Dielenschenkel 2, der zwischen dem Dielenschenkel 2 sowie dem Mauerschenkel 3 gelegene Eckbereich 6 sowie der an den Dielenschenkel 2 unmittelbar angrenzende Längsbereich des Mauerschenkels sind mit einer insgesamt mit 7 bezifferten Verrippung versehen. In dem veranschaulichten Ausführungsbeispiel besteht die Verrippung 7 aus in der jeweiligen Schenkellängsrichtung ausgerichteten Längsstegen 8 sowie einem Zentralmittelsteg 9. Die Längsverrippungsstege 8 ragen jeweils sowohl von der Oberseite des jeweiligen Schenkels 2 bzw. 3 als auch von der Unterseite der Schenkel 2 bzw. 3 empor, wobei die jeweils beiden seitlich äußeren Stege 8 jeweils eine sich über den Eckbereich 6 erstreckende Längsseitenrandkante bilden. Die Längsstege 8 erstrecken sich geringfügig bis in den mit den Profilierungen 4 ausgebildeten Mauerschenkellängsbereich hinein und sind dort abgeschrägt ausgebildet.

In dem zentralen Verrippungssteg 9 sind Öffnungen 10 zum Einbringen von Dielenbefestigungsmitteln, z. B. Nägeln, vorgesehen. Auf der in der Zeichnung nicht sichtbaren, der Diele zugewandten Fläche des Dielenschenkels 2 sind diese Öffnungen 10 in analoger Weise wie die Randumbördelung 11 der Bohrung 12 mit einer Randumbördelung versehen, die sich gleichfalls wie die Randumbördelung 11 hin bis zum Ende der jeweiligen Stege 9 erstrecken, so daß eine Diele im montierten Zustand an den jeweiligen Stirnkanten der Längsstege bzw. dem oberen Rand der Randumbördelung derart anliegt, daß in den zwischen den Stegen sowie der Randumbördelung gelegenen Bereichen Putz aufgebracht werden kann.

Der Mauerschenkel ist mit stiftförmigen Abstandshaltern 13 in dem profilierungsfrei ausgebildeten Längsbereich sowie mit stiftförmigen Abstandshaltern 14 in dem mit den Profilierungen 4 ausgebildeten Längsbereich versehen. Die Abstandshalter 14 sind dabei jeweils einem der durch die Sollbruchausnehmungen 5 unterteilten Längsabschnitte des Mauerschenkels 3 zugeordnet, bestehen im übrigen gleichfalls aus dem Kunststoffmaterial und können mit nur wenigen Handgriffen abgekniffen werden, um beispielsweise bei einem 24er Mauerwerk die Abstandshalter des Abschnittes "17,5" abzukneifen, um den Haltebügel auf ein derartiges Mauerwerk mit dem Vorteil auflegen zu können, daß die Abstandshalter 13 und der nächstbenachbarte Abstandshalter 14 das Mauerwerk von oben umgreifen und den Haltebügel gegen eine Lageveränderung in Mauerschenkellängsrichtung sichern.

In ansonsten analoger Ausbildung (ohne Abbildung) wie das in Fig. 1 dargestellte Ausführungsbeispiel haben die Haltebügel jeweils im Längsseitenrandbereich Längsseitenrandkanten, die von der Seitenansicht her dreieckförmig gestaltet sind und sich von den einander zugewandten Flächen des Dielenschenkels 2 zum Mauerschenkel 3 hin erstrecken. Damit steifen sie die Dielenschenkel 2 und den Mauerschenkel 3 derart aus, daß diese auch in Ausbildung aus üblichen Kunststoffmaterialien mit längeren Abmessungen insbesondere zur Verwendung bei Industriebautendeckenbetonierungen bestens geeignet sind. Zusätzlich ist an dem dem Mauerschenkel 3 zugewandten Innenbereich des Dielenschenkels 3 ein rohrförmiges Ansatzstück vorgesehen, das z. B. zur Halterung bzw. Aufnahme von Geländergestängerohren dient. Um den Aufnahmeraum der rohrförmigen Ansatzstücke freihalten zu können bei dickeren Betondecken ist in das Ansatzstück ein Stopfen in der jeweils erforderlichen Länge einzusetzen, so daß nach Fertigstellung der entsprechend dickeren Betondecke das rohrförmige Ansatzstück zur Halterung von sonstigen Gegenständen zur Verfügung steht. An dem Dielenschenkel 2 und dem Mauerschenkel 3 sind Querstege als Abstandshalter vorgesehen, so daß die Schenkel mit Beton an den vorhandenen Freiräumen zu hinterfüllen sind.

## Patentansprüche

1. Haltebügel für vorzugsweise senkrecht festzulegende Dielen bzw. Bohlen für Deckenbetonierungen mit einem in etwa orthogonal zu einem Mauerschenkel (3) ausgerichteten Dielenschenkel (2) mit Öffnungen (10) zum Einführen von Dielenbefestigungsmitteln, wobei vorzugsweise der Mauerschenkel (3) zumindest bereichsweise paarweise an Längsseitenkanten gegenüberliegend angeordnete Sollbruchausnehmungen (5) sowie parallel zur Mauerschenkellängsachse verlaufende sickenförmige Profilierungen (4) umfaßt, dadurch gekennzeichnet daß der Dielenschenkel (2) und zumindest der unmittelbar an den Dielenschenkel (2) angrenzende Mauerschenkelbereich mit einer sich über den zwischen Maurer(3) und Dielenschenkel (2) gelegenen Eckbereich erstreckenden Verrippung (7) versehen sind, welche zumindest einen in etwa koaxial zur Längsmittelachse angeordneten Zentralverrippungssteg (9) hat, in dem die Öffnungen (10) ausgebildet sind.

2. Haltebügel nach Anspruch 1, **dadurch gekennzeichnet,** daß die Verrippung (7) durch die Ober- und Unterseite eines jeden Schenkels (2,3) überragende Längsstege (8) gebildet ist.

3. Haltebügel nach Anspruch 1, **dadurch gekennzeichnet,** daß die Verrippung (7) mehrere mit Abstand nebeneinander angeordnete Längsstege (8) umfaßt.

4. Haltebügel nach Anspruch 2 oder 3, **dadurch gekennzeichnet,** daß zumindest ein Längssteg (8) eine sowohl die Ober- als auch die Unterseite überragende Längsseitenrandkante bildet.

5. Haltebügel nach Anspruch 4, **dadurch gekennzeichnet,** daß die Längsseitenrandkanten (8a) im Eckbereich zwischen Dielen- und Mauerschenkel verstärkt ausgebildet sind.

6. Haltebügel nach Anspruch 5, **dadurch gekennzeichnet,** daß die Längsseitenrandkanten (8a) im Eckbereich zwischen Dielen- und Mauerschenkel eine im wesentlichen dreieckförmige Gestalt haben.

7. Haltebügel nach einem der Ansprüche 1 bis 6, **dadurch gekennzeichnet,** daß die Öffnungen (10) an der der Diele zugewandten Dielenschenkelseite jeweils eine Verstärkungsrandumbördelung mit etwa der Verrippungshöhe entsprechender Längserstreckung haben.

8. Haltebügel nach einem der Ansprüche 1 bis 7, **dadurch gekennzeichnet,** daß der Mauerschenkel (3) in einem mit der Verrippung (7) versehenen Längsbereich ohne sickenförmige Längsprofilierungen (4) ausgebildet und die Verrippung (7) geringfügig bis in den mit Längsprofilierungen (4) versehenen Mauerschenkellängsbereich hineingezogen ist.

9. Haltebügel nach einem der Ansprüche 1 bis 8, **dadurch gekennzeichnet,** daß an der Unterseite des Mauerschenkels (3) Abstandshalter (13,14) vorgesehen sind.

10. Haltebügel nach Anspruch 9, **dadurch gekennzeichnet,** daß an dem Mauerschenkel (3) in Schenkellängsrichtung mit Abstand von einander angeordnete Gruppen von zumindest zwei quer zur Schenkellängsrichtung nebeneinander angeordneten stiftförmigen Abstandshalter (13,14) vorgesehen sind.

11. Haltebügel nach 9 oder 10, **dadurch gekennzeichnet,** daß jedem der durch Sollbruchausnehmungen (5) in Schenkellängsrichtung unterteilten Mauerschenkelabschnitte zumindest ein Abstandshalter (14) zugeordnet ist.

12. Haltebügel nach einem der Ansprüche 1 bis 11, **dadurch gekennzeichnet,** daß an dem Dielenschenkel (2) ein einen Aufnahmeraum umfassendes Ansatzstück angeformt ist.

13. Haltebügel nach Anspruch 12, **dadurch gekennzeichnet,** daß das Ansatzstück im wesentlichen rohrförmig ausgebildet ist.

14. Haltebügel nach einem der Ansprüche 1 bis 13, **dadurch gekennzeichnet,** daß an dem Dielenschenkel (2) und/oder dem Mauerschenkel (3) Querstege angeformt sind.

15. Haltebügel nach Anspruch 13, **dadurch gekennzeichnet,** daß in dem rohrförmigen Ansatzstück ein Stopfen festlegbar ist.

## Claims

1. A retaining bracket for boards or planks which preferably have to be secured vertically, for ceiling concreting operations, with a plank flange (2) aligned substantially at right-angles to a brickwork flange (3), said plank flange having apertures (10) for the introduction of plank fixing means, whereby preferably the brickwork flange (3) comprises at least some parts with pairs of easy breakout recesses (5) disposed opposite one another on longitudinal lateral edges and also furrow-like profiles (4) extending parallel with the longitudinal axis of the brickwork flange, characterised in that the plank flange (2) and at least the area of the brickwork flange directly adjacent the plank flange (2) are provided with a ribbed area (7) extending over the corner zone situated between brickwork flange (3) and plank flange (2) and which has at least one central ribbing web (9) disposed substantially coaxially with the longitudinal central axis and in which the apertures (10) are formed.

2. A retaining bracket according to Claim 1, characterised in that the ribbed area (7) is formed by longitudinal webs (8) which project beyond the tops and bottoms of each flange (2, 3).

3. A retaining bracket according to Claim 1, characterised in that the ribbed area (7) comprises a plurality of adjacently spaced apart longitudinal webs (8).

4. A retaining bracket according to Claim 2 or 3, characterised in that at least one longitudinal web (8) forms a lateral edge on a long side and projecting beyond both the top surface and also the underside.

5. A retaining bracket according to Claim 4, characterised in that the longitudinal lateral edges (8a) are of reinforced construction in the corner zone between plank flange and brickwork flange.

6. A retaining bracket according to Claim 5, characterised in that the longitudinal lateral edges (8a) have a substantially triangular form in the corner zone between plank flange and brickwork flange.

7. A retaining bracket according to one of Claims 1 to 6, characterised in that the apertures (10) on the side of the plank flange which is towards the planks each have a strengthening bead around them over a length corresponding substantially to the height of the ribbed area.

8. A retaining bracket according to one of Claims 1 to 7, characterised in that the brickwork flange (3) is constructed without furrow-like longitudinal profiles (4) in a portion of its length in which the ribbed area (7) is disposed, the ribbed area (7) extending into the portion of the length of the brickwork flange which is provided with the longitudinal profiles (4).

9. A retaining bracket according to one of Claims 1 to 8, characterised in that spacing members (13, 14) are provided on the underside of the brickwork flange (3).

10. A retaining bracket according to Claim 9, characterised in that on the brickwork flange (3) in the longitudinal direction of the flange there are spaced-apart groups of at least two peg-like spacing members (13, 14) disposed beside one another crosswise to the longitudinal direction of the flange.

11. A retaining bracket according to Claim 9 or 10, characterised in that at least one spacing member (14) is associated with each of the brickwork flange portions which are subdivided in the longitudinal direction of the flange by easy break recesses (5).

12. A retaining bracket according to one of Claims 1 to 11, characterised in that an extension piece comprising a receiving space is integrally formed on the plank flange (2).

13. A retaining bracket according to Claim 12, characterised in that the extension piece is of substantially tubular construction.

14. A retaining bracket according to one of Claims 1 to 13, characterised in that transverse webs are integrally formed on the plank flange (2) and/or brickwork flange (3).

15. A retaining bracket according to Claim 13, characterised in that a plug can be fitted into the tubular extension piece.

## Revendications

1. Etrier de retenue destiné, de préférence, à des planches ou des madriers à fixer verticalement pour le bétonnage de planchers, comportant une aile à planche (2) orientée en substance perpendiculairement à une aile à maçonnerie (3) et pourvue d'ouvertures (10) pour l'introduction de moyens de fixation de planches, étant entendu que l'aile à maçonnerie (3), de préférence, comporte des entailles de rupture (5) au moins opposées localement l'une à l'autre par paires ainsi que des parties profilées en forme de moulures (4) s'étendant parallèlement à l'axe longitudinal de l'aile à maçonnerie, caractérisé en ce que l'aile à planche (2) et au moins la zone de l'aile à maçonnerie immédiatement adjacente à l'aile à planche (2) sont pourvues d'un nervurage (7) qui s'étend sur la zone d'angle située entre l'aile à maçonnerie (3) et l'aile à planche (2) et qui comporte au moins une languette de nervurage médiane (9) sensiblement coaxiale à l'axe longitudinal central, dans laquelle sont ménagées les ouvertures (10).

2. Etrier de retenue suivant la revendication 1, caractérisé en ce que le nervurage (7) est formé par des nervures longitudinales (8) en saillie sur la face supérieure et sur la face inférieure de chaque aile (2, 3).

3. Etrier de retenue suivant la revendication 1, caractérisé en ce que le nervurage (7) comporte plusieurs nervures longitudinales (8) espacées l'une de l'autre.

4. Etrier de retenue suivant la revendication 2 ou 3, caractérisé en ce qu'au moins une nervure longitudinale (8) forme un rebord latéral longitudinal qui fait saillie à la fois sur le côté supérieur et sur le côté inférieur.

5. Etrier de retenue suivant la revendication 4, caractérisé en ce que les rebords latéraux longitudinaux (8a) sont conçus renforcés dans la zone d'angle entre l'aile à planche et l'aile à maçonnerie.

6. Etrier de retenue suivant la revendication 5, caractérisé en ce que les rebords latéraux longitudinaux (8a) sont de forme essentiellement triangulaire dans la zone d'angle entre l'aile à planche et l'aile à maçonnerie.

7. Etrier de retenue suivant l'une quelconque des revendications 1 à 6, caractérisé en ce que les ouvertures (10) présentent, du côté de l'aile à planche tourné vers la planche, chaque fois un bord rabattu de renforcement dont l'extension longitudinale correspond environ à la hauteur des nervures.

8. Etrier de retenue suivant l'une quelconque des revendications 1 à 7, caractérisé en ce que l'aile à maçonnerie (3) est conçue sans parties profilées longitudinales en forme de moulures (4) dans une zone longitudinale pourvue du nervurage (7) et le nervurage (7) se fond progressivement dans la zone longitudinale de l'aile à maçonnerie pourvue de parties profilées longitudinales (4).

9. Etrier de retenue suivant l'une quelconque des revendications 1 à 8, caractérisé en ce que des organes d'espacement (13, 14) sont prévus sur la face inférieure de l'aile à maçonnerie (3).

10. Etrier de retenue suivant la revendication 9, caractérisé en ce que des groupes d'au moins deux organes d'espacement en forme de broche (13, 14) disposés l'un à côté de l'autre perpendiculairement à l'axe longitudinal de l'aile à maçonnerie (3) sont prévus sur cette aile (3).

11. Etrier de retenue suivant la revendication 9 ou 10, caractérisé en ce qu'à chaque segment d'aile à maçonnerie délimité par des entailles de rupture (5), dans le sens longitudinal de l'aile, est associé au moins un organe d'espacement (14).

12. Etrier de retenue suivant l'une quelconque des revendications 1 à 11, caractérisé en ce qu'une saillie comprenant un espace de réception est formée sur l'aile à planche (2).

13. Etrier de retenue suivant la revendication 12, caractérisé en ce que la saillie est essentiellement de forme tubulaire.

14. Etrier de retenue suivant l'une quelconque des revendications 1 à 13, caractérisé en ce que des nervures transversales sont formées sur l'aile à planche (2) et/ou l'aile à maçonnerie (3).

15. Etrier de retenue suivant la revendication 13, caractérisé en ce qu'un bouchon peut être fixé dans la saillie tubulaire.
